# EUROPÄISCHE PATENTSCHRIFT

(11) **EP 1 836 926 B1**
(45) Veröffentlichungstag und Bekanntmachung des Hinweises auf die Patenterteilung: **03.06.2009**
(21) Anmeldenummer: 06013551.4
(22) Anmeldetag: 30.06.2006
(51) Int. Cl.: A47B 3/08

(54) **Tisch**
Table
Table

(30) Priorität: 08.03.2006 DE 20603762 U
(43) Veröffentlichungstag der Anmeldung: 26.09.2007
(73) Patentinhaber: WINI Büromöbel Georg Schmidt GmbH & Co. KG, 31863 Coppenbrügge (DE)
(72) Erfinder: Möckel, Rico, 31139 Hildesheim (DE)
(74) Vertreter: Holland, Ralf

(56) Entgegenhaltungen:
- EP-A1- 1 308 109
- WO-A-01/13762
- WO-A-03/030683

## Beschreibung

Die Erfindung betrifft einen Tisch mit einer um eine verriegelbare Schwenkachse verschwenkbaren Tischplatte und mit zwei zentral angeordneten Tischbeinen, die jeweils oberseitig über ein Lager an einem die Tischplatte tragenden Rahmenteil angebunden sind.

Tische mit um eine Schwenkachse verschwenkbaren Platten sind in vielfältigen Ausführungsformen bekannt und bewährt. So sind die Arbeitsplatten von Arbeitstischen regelmäßig in der Neigung verstellbar, wobei zumeist ein Verschwenken um eine Achse parallel zu einer Längskante erfolgt, die insbesondere bei Tischen mit vier Tischbeinen auch in der Umgebung der Längskante körperlich ausgebildet ist.

Im Bereich der Gastronomie, der Veranstaltungen oder dergleichen sind Tische bekannt geworden, die über zwei zentrale Tischbeine verfügen, die auf abgespreizten Füßen stehen. Wird bei derartigen Tischen die Platte um 90° gekippt, ist ein Platz sparendes Aufbewahren einer Vielzahl derartiger Tische ermöglicht, wenn deren Füße ineinander geschoben werden können. Ein derartiger Tisch ist in der WO 03/030683 A1 beschrieben. Die Tischplatte ist dort unmittelbar an jedes der beiden Tischbeine über eine schräg zur Platte angeordnete Schwenkachse angebunden, um welche Schwenkachsen unabhängig voneinander ein Verschwenken zu erfolgen hat.

Die Schrägstellung der Schwenkachse hat zur Folge, dass nicht nur die Tischplatte aus einer horizontalen in eine vertikale Stellung verschwenkt wird, sondern das sich auch die von den Tischbeinen abgespreizten Füße um ihre Hochachse verdrehen, so dass zwei Füße aufeinander zu gedreht werden, wodurch ein Ineinanderschieben der Füße mehrerer Tische ermöglicht und eine äußerst Platz sparende Aufbewahrung gegeben ist.

Die Stabilität und insbesondere auch die Bedienbarkeit dieses bekannten Tischs mit verschwenkbarer Platte ist jedoch aufgrund der Unabhängigkeit der beiden Schwenkachsen unbefriedigend.

Ein gattungsgemäßer Tisch ist in der EP 1 308 109 A1 erläutert. Um die Tischplatte und die Beine gemeinsam verschwenken zu können, wird dort erläutert, endseitig einer an der Unterseite einer Tischplatte und längs einer horizontalen Achse angeordneten Traverse eine drehbare Lagerung in Lagerkörpern vorzusehen. Ebenfalls sind die Beine drehbar in diesen Lagerkörpern drehbar gelagert und erfolgt eine Kopplung der Drehbewegungen über eine in dem Inneren des Lagerkörpers vorgesehene Drehübertragungseinrichtung wie ein Zahnradgetriebe, ein Kardangelenk oder eine biegsame Welle.

Vor diesem Hintergrund macht die Erfindung es sich zur Aufgabe, einen Tisch der eingangs genannten Art zur Verfügung zu stellen, der äußerst stabil ausgebildet und in einfacher Weise bedienbar ist.

Gelöst wird diese technische Problematik bei einem Tisch mit einer um eine verriegelbare Schwenkachse verschwenkbaren Platte und mit zwei zentral angeordneten Tischbeinen, die jeweils oberseitig über ein Lager an einem die Tischplatte tragenden Rahmenteil angebunden sind, durch die Maßnahmen gemäß des Anspruchs 1. Vorteilhafte Ausgestaltungen sind in den Unteransprüchen 2 bis 14 weiter erläutert.

Der Tisch nach der Erfindung weist eine Reihe von Vorteilen auf. Insbesondere sind die Tischplatte sowie die Tischbeine, insbesondere mit einem die Tischbeine verbindenden Rahmen, jeweils als Baugruppe, unabhängig voneinander, betrachtbar, so dass das Tischuntergestell für unterschiedlichste Tischplatten Verwendung finden kann.

Darüber hinaus wird durch den Rahmen eine hohe Stabilität gewährleistet, insbesondere kann dieser, wenn umlaufend ausgebildet, der Platte auch eine hohe Biegesteifigkeit verleihen.

Besonders vorteilhaft ist ein Rahmen, der als eine die Tischplatte tragende, zentrale Wanne ausgebildet ist. Eine solche Wanne kann in einfacher Weise bspw. durch ein Aluminium-Profil ausgebildet werden.

Unabhängig von Ausbildung des Rahmens kann vorgesehen sein, dass zwei zentral angeordnete Tischbeine jeweils oberseitig über ein Lager an einem die Tischplatte tragenden Rahmenteil angebunden sind, dass in wenigstens einem Rahmenteil eine Kraft-Übertragungsvorrichtung vorgesehen ist, dass an die Kraft-Übertragungsvorrichtung eine Handhabe angeschlossen ist und dass durch die Betätigung der Handhabe gegen die Kraft wenigstens einer Feder die Verriegelung der Schwenkachse für ein Verschwenken der Platte aufgehoben wird.

Es kann in der Wanne die Kraft-Übertragungsvorrichtung vorgesehen werden und ist durch geeignet auf die Wanne aufgesetzte Quertraversen oder dergleichen eine sichere, stabile Befestigung der Tischplatte an der Wanne auch ermöglicht. Dabei werden die Anzahl und die Anordnung solcher Quertraversen durch das Gewicht und die Größe der Tischplatte beispielsweise auch vorgegeben sein.

Die Wanne hat darüber hinaus den Vorteil, dass in der Wanne die Mechanik für ein Lösen bzw. Verriegeln der Schwenkachse in einfacher Weise ausgebildet werden kann, unsichtbar für einen Außenstehenden. Lediglich eine Handhabe, an die die Kraft-Übertragungsvorrichtung angeschlossen ist, verbleibt sichtbar und kann durch die Betätigung der Handhabe gegen die Kraft wenigstens einer Feder für eine Rückstellung der Verriegelung dieselbe für ein Verschwenken der Platte um die Schwenkachse aufgehoben werden.

Insbesondere kann auch daran gedacht sein, die Handhabe derart auszulegen, dass sie mit einer Hand lediglich betätigt werden muss, so dass eine andere Hand für ein Verschwenken der Platte frei ist.

Vorzugsweise ist weiter vorgesehen, dass die Schwenkachse schräg im Raum liegend angeordnet ist, so dass mit einem Verschwenken der Tischplatte auch die Tischbeine um eine vertikale Achse gedreht werden, so dass ein Platz sparendes Abstellen einer Vielzahl derartiger Tische hintereinander, mit ineinander geschobenen Füßen, ermöglicht ist.

Es hat sich als zweckmäßig erwiesen, wenn durch die Kraft der wenigstens einen Feder nach Entlastung der Handhabe eine automatische Verriegelung der Schwenkachse in vorgegebenen Vorzugsstellungen erfolgt. Derartige Vorzugsstellungen werden zum einen eine horizontale und eine vertikale Ausrichtung der Tischplatte sein. Daneben kann für ein Arbeiten an einem solchen Tische ein Neigungswinkel von beispielsweise 30° und/oder 45° auch eingestellt werden.

Zwar kann auch an eine stufenlose Verschwenkbarkeit der Tischplatte gedacht sein, wobei ein Verriegeln beispielsweise zwischen Klemmbacken erfolgt, jedoch wird regelmäßig bevorzugt, dass eine sichere, belastbare Verriegelung erfolgt, insbesondere durch Formschluss. Eine solche Verriegelung ist hoch belastbar, verlangt aber zumeist einzelne, vorgegebene Positionen.

Eine solche formschlüssige Verriegelung kann durch einen Verriegelungsbolzen erfolgen, vorzugsweise durch wenigstens einen rahmenfest geführten Verriegelungsbolzen, der mittels der Kraft-Übertragungsvorrichtung aus einer tischbeinfesten Aufnahme ausziehbar ist.

Eine derartige Verriegelung mittels eines Verrieglungsbolzens ist funktionssicher, wenn die Ausziehrichtung des Verriegelungsbolzens parallel zu einer Achse, einer Drehachse eines Lagers, angeordnet ist.

Die Kraft-Übertragungsvorrichtung kann ein mechanisches Gestänge sein. Bevorzugt wird jedoch, dass die Kraft-Übertragungsvorrichtung ein Bowdenzug ist, der einfach, aber effizient einsetzbar ist. Insbesondere ist es möglich, Bowdenzüge in einfacher Weise unterschiedlich lang oder mit Spiel zu gestalten, so dass insbesondere über die Längserstreckung einer Wanne oder anderer Rahmenteile eine nahezu beliebige Positionierung der Handhabe ermöglicht ist.

Regelmäßig wird der Bowdenzug zur Handhabe hin umgelenkt werden und kann eine Betätigung durch ein Verschieben und/oder ein Verschwenken der Handhabe erfolgen.

Eine optimale Anpassung an die Wünsche und Bedürfnisse eines Nutzers ist damit gewährleistet.

Für das Verschwenken der Tischplatte und gegebenenfalls der Tischbeine ist vorgesehen, dass zwei quer zur Ebene der Schwenkachse orientierte Rahmenteile jeweils längsseits, zumeist mittig, oder die Wanne jeweils endseitig mit einer Lagerhälfte versehen sind, wobei jede Lagehälfte einen frei vorstehenden Drehzapfen aufweist und ist die Achse des Drehzapfens gegenüber einer Mittellinie des Tischs angestellt, insbesondere zweifach. Eine stabile, hochbelastbare Anbindung der Lager an die die Tischplatte tragenden Rahmenteile oder Wanne ist somit gewährleistet.

In weiterer konstruktiver Ausgestaltung ist vorgesehen, dass beide Tischbeine jeweils oberseitig eine zweite Lagerhälfte aufweisen und dass die Lagerhälfte eine Aufnahme für eine drehbare Aufnahme des Drehzapfens aufweisen.

Die konstruktive Auslegung der Lager hat den Vorteil, dass während des Bewegungsablaufes, während des Verschwenkens, immer gleich bleibende Kraft nur benötigt wird. Zu keiner Zeit ist das volle Plattengewicht abzufangen. Darüber hinaus erfolgt das Verschwenken der Tischbeine synchron und stabil.

Vorzugsweise ist der Drehzapfen in einer gesondert ausgebildeten Hülse drehbar gelagert. Durch geeignete Materialwahl der Hülse, beispielsweise aus einem Kunststoff, gegebenenfalls auch aus einem Metall, ist eine Selbstschmierung gleichsam gegeben und ist eine hohe Präzision des Lagers gewährleistet.

Zweckmäßigerweise weisen beide Lagerhälften gegenüberliegende, parallele Oberflächen auf, auf denen der Drehzapfen und seine Aufnahme senkrecht stehen. Ebenso steht die Ausziehrichtung des Verrieglungsbolzens bevorzugt senkrecht auf diesen Oberflächen, so dass ein störungsfreies Entriegeln, Verschwenken und erneutes Verriegeln in einer neuen Position bei einfacher Geometrie der Lagerhälften gewährleistet ist.

In weiterer Ausgestaltung kann vorgesehen sein, dass wenigstens eine der gegenüberliegenden Oberflächen eine ringförmig umlaufende Nut für die Aufnahme eines Gleitrings aufweist, insbesondere die rahmenfeste Lagerhälfte. Ein leichtes aufeinander Abgleiten der ansonsten vorzugsweise berührungslos gegenüberliegenden Oberflächen ist hierdurch ermöglicht.

Eine Verbindung der beiden Lagerhälften kann dadurch erfolgen, dass der Drehzapfen eine zentrale Gewindebohrung aufweist für ein Verschrauben mit einer tischbeinfesten Gegenlagerplatte und kann ein gefälliges Aussehen durch die Maßnahme erreicht werden, dass der Drehzapfen und seine Befestigung von einer Kappe überdeckt ist, die bevorzugt lösbar an der zweiten tischbeinfesten Lagerhälfte festgelegt ist.

Ist eine die Tischbeine verbindende Wanne vorgesehen, so kann die Platte auf wannenfesten Quertraversen aufliegen, wobei die Quertraversen über die Längserstreckung der Wanne frei positionierbar sind, bspw. an in Nuten gefangenen T-Nutensteinen, so dass eine optimale Abstützung der Platte sichergestellt wird.

Der Tisch nach der Erfindung wird anhand der Zeichnung näher erläutert, in der lediglich Ausführungsbeispiele schematisch dargestellt sind. In der Zeichnung zeigt:
- Fig. 1:: eine isometrische Ansicht eines Tischs,
- Fig. 2:: den Tisch nach Figur 1 von unten,
- Fig. 3:: ein zweites Ausführungsbeispiel eines Tischs mit abgeklappter Tischplatte,
- Fig. 4:: das platzsparende Abstellen mehrerer Tische gemäß der Figur 1,
- Fig. 5:: in einer Explosionszeichnung eine Wanne,
- Fig. 6:: die Wanne nach Figur 5 in einer Draufsicht bei entfernter Tischplatte,
- Fig. 7:: eine Seitenansicht eines Lagers,
- Fig. 8:: eine Ansicht des Lagers gemäß Pfeil IIX in Figur 7,
- Fig. 9:: eine Ansicht gemäß des Pfeils IX in Figur 7,
- Fig. 10:: einen Schnitt gemäß der Linie X, X in Figur 8 und
- Fig. 11:: eine Explosionsdarstellung des Lagers.

Die Figuren 1 und 2 zeigen ein erstes Ausführungsbeispiel eines Tischs 1 nach der Erfindung. Die Platte 2 ruht auf zwei zentral, insbesondere mittig angeordneten Tischbeinen 3,4 die jeweils über zwei abgespreizte Füße 5,6 verfügen. Unter den Füßen 5,6 sind bei dem Ausführungsbeispiel noch zwei feststellbare Rollen 7,8 vorgesehen, so dass der Tisch 1 auch einfach verfahren werden kann.

Die Tischbeine 3,4 sind durch eine Wanne 9 miteinander verbunden, deren Inneres nach Abnahme der Platte 2 von oben zugänglich ist, vgl. auch die Figuren 5 und 6.

Die Anbindung der Wanne 9 an die Tischbeine 3,4 erfolgt über zwei Lager 10,11, die ein Verschwenken der Platte 2 in eine vertikale Lage sowie ein Verdrehen der Tischbeine 3,4 um deren Hochachse und damit auch ein Verschwenken der abgespreizten Füße 5,6 erlauben, so dass gemäß Figur 4 mehrere Tische mit den Füßen ineinander geschoben Platz sparend abgestellt werden können.

Die Tischplatte 2 kann in verschiedenen Positionen verriegelt werden. Die Verriegelung erfolgt formschlüssig in den Lagern 10,11. Für eine einfache Handhabung des Tischs 1 ist innerhalb der Wanne 9 eine Kraft-Übertragungsvorrichtung vorgesehen, an die eine Handhabe 12 angeschlossen ist. Durch Betätigung der Handhabe 12, durch Ziehen in Richtung des Pfeils 13, wird über die Kraft-Übertragungsvorrichtung gegen die Kraft wenigstens einer Feder die Verriegelung für ein Verschwenken gelöst.

Nach Loslassen der Handhabe 12 wird diese durch die Kraft der Feder in die Ausgangsposition zurückkehren und die Tischplatte 2 automatisch erneut verriegeln, gegebenenfalls stufenlos, bevorzugt jedoch in vorgegebenen Vorzugsstellungen.

Figur 2 zeigt, dass die Platte 2 nicht allein von der Wanne 9 getragen wird, sondern dass zwei wannenfeste Quertraversen 14,15 die Tischplatte 2 noch abstützen, so dass eine sehr verbindungssteife Abstützung der Platte 2 sichergestellt wird.

Figur 3 zeigt eine alternative Abstützung einer Tischplatte 16 eines Tischs 17 durch einen umlaufend ausgebildeten Rahmen 18. An den, mit Bezug auf eine Plattenlängsachse, quer verlaufenden Rahmenteilen 19,20 sind über Lager 21,22 zwei Tischbeine 23,24 über eine schräg im Raum liegende Schwenkachse verschwenkbar angebunden.

Für ein Lösen einer Verriegelung einer insbesondere vorgegebenen Position der Tischplatte 16 ist eine Handhabe 25 vorgesehen. Durch Betätigen der Handhabe, durch ein Ziehen hin zu dem in Figur 3 oberen, längsorientierten Rahmenteil 26, wird über eine Kraft-Übertragungsvorrichtung, angeordnet in dem Rahmenteil 26 und den oberen Hälften der Rahmenteile 19,20, die Verrieglung in den Lagern 21,22 gegen die Kraft wenigstens einer Feder gelöst.

Die Kraft-Übertragungsvorrichtung kann ein mechanisches Gestänge sein, bevorzugt wird jedoch ein Bowdenzug., der wie bei dem Ausführungsbeispiel gemäß Figur 3 in einfacher Weise innerhalb der Rahmenabschnitte 19,20,26 den diese verbindenden Bögen folgen kann.

Da ein solcher zumeist nur eine Zugkraft übertragen kann, kann gegebenenfalls, um die Betätigungsrichtung der Handhabe 25 günstig zu gestalten, eine nochmalige Umlenkung der Kraftrichtung, beispielsweise unter einer Abdeckung 27, erfolgen, so dass über ein Gestänge 28 die für ein Entriegeln nötige Kraft bequem durch ein Ziehen auf den oberen Rahmenteil 26 zu aufgebracht werden kann.

Figur 5 zeigt eine bevorzugte Ausführungsform einer Wanne 9. Diese ist oberseitig mit zwei Hinterschneidungen aufweisenden Nuten 30,31 versehen, in denen T-Nutensteine 32,33 verschiebbar gefangen sind. Damit ist eine einfache Befestigung der Quertraversen 14,15 mittels Schrauben 34 ermöglicht. Insbesondere ist eine Festlegung der Quertraversen 14,15, gegebenenfalls noch zusätzlicher Quertraversen, über die gesamten Längserstreckung der Wanne 9 möglich.

Endstopfen 35,36 schließen das rechteckige Profil der Traverse 14 in an sich bekannter Weise.

Axial abgeschlossen ist die Wanne 9 durch zwei Lagerhälften 37,38, die mit Schrauben 39 in entsprechenden, axial orientierten Gewindebohrungen 40 der Wanne 9 festgelegt sind.

Der konstruktive Aufbau eines Lagers 42 wird anhand der Figuren 7 bis 11 weiter erläutert. Wie insbesondere der Schnitt gemäß Figur 10 aufzeigt, besteht ein Lager 42 aus einer wannenfesten Lagerhälfte 43 und einer tischbeinfesten Lagerhälfte 44. Der wannenfesten Lagerhälfte 43 steht ein Drehzapfen 45 vor, dessen Achse 46 schräg im Raum angeordnet ist. Infolge dieser Maßnahme versetzt bei einem Verschwenken der Tischplatte die Wanne zur Tischmitte. Darüber hinaus werden die Tischbeine um ihre vertikal aufgehende Achse gedreht und die abgespreizten Füße aufeinander zu eingedreht bzw. gegenüberliegend voneinander weg.

Aufgrund der Anordnung der Achse 46 schräg im Raum ist die Drehachse 49 gegenüber einer Mittellinie 50 der Tischplatte 2 bzw. der Wanne 9 zweifach angestellt, vergleiche die Figuren 2 und 4.

Der Drehzapfen 45 ist in einer Aufnahme 47 der tischbeinfesten Lagerhälfte 44 aufgenommen und dreht in einer gesondert ausgebildeten, in die Aufnahme 47 eingesetzten Hülse 48 um seine Achse 46.

Die beiden Lagerhälften 43,44 weisen ferne gegenüberliegende, parallele Oberflächen 51,52 auf. Auf diesen Oberflächen 51,52 steht die Achse 46 senkrecht und damit gleichfalls der Drehzapfen 45 und seine Aufnahme 47.

In die Oberfläche 51 der wannenfesten Lagerhälfte 43 ist eine ringförmig umlaufende Nut 53 eingebracht, in die ein Gleitring 54 eingelegt ist, auf dem die beiden Oberflächen 51 und 52 bei einem Drehen abgleiten.

Verbunden sind die beiden Lagerhälften 43,44 durch eine Schraube 55, die wannenfest in eine zentrale Gewindebohrung 56 des Drehzapfens 45 eingreift, festgelegt gegen eine tischbeinfeste Gegenlagerplatte 57 der zweiten Lagerhälfte 44.

Diese Verbindung zwischen den beiden Lagerhälften 43,44 wird von einer Kappe 58 überdeckt, die von zwei miteinander verriegelnden Nasen 59,60 vorzugsweise lösbar gehalten ist.

Vergleichbar dem Festlegen der wannenfesten Lagerhälfte 43 an der Wanne mittels Schrauben 61, erfolgt das Festlegen der zweiten Lagerhälfte 44 an einem Tischbein durch Schrauben 78.

Bei dem Ausführungsbeispiel ist eine formschlüssige Verriegelung der Achse 46 und damit auch einer Tischplatte vorgesehen, ausgebildet durch einen Verrieglungsbolzen 63, wannenfest geführt, der in Aufnahmen 64, entsprechend der Vorzugstellungen angeordnet, verriegelnd eingreift. Ein Lösen dieser Verriegelung 62 erfolgt durch Ausziehen des Verriegelungsbolzens 63 gemäß Pfeil 65 gegen die Kraft einer den Verriegelungsbolzen 63 in eine verriegelnde Position zurückstellenden Feder 66.

Gelöst wird die Verriegelung 62 über eine Kraft-Übertragungsvorrichtung, die in der Wanne 9 angeordnet ist.

Die Figuren 5 und 6 zeigen unter einer Abdeckung 67 zwei Bowdenzüge 79,80 als Kraft-Übertragungsvorrichtung zwischen einer Handhabe 68 und einem Verriegelungsbolzen 69 der Lagerhälfte 37 und einem Verriegelungsbolzen der Lagerhälfte 38, so dass eine Entriegelung und ein Verschwenken synchron erfolgen kann.

Bei dem Ausführungsbeispiel sind die Bowdenzüge 79,80 etwa mittig der Wanne 9 endseitig an einem Winkelblech 70 festgelegt, dass zusammen mit einem Haltewinkel 71 an einem, in der Nut 30 gehaltenen T-Nutenstein 72 mittels Schrauben 73 festgelegt ist. Von daher kann auch die Handhabe 68, bei geeigneter Auslegung der Bowdenzüge 79,80, frei über die Längserstreckung der Wanne 9 positioniert werden.

Die Seele der Bowdenzüge 79,80 können mittels eines weiteren Winkels 74 und eines an dem Winkel 74 angeschlossenen Handgriffs 75 ausgezogen werden und damit der Verriegelungsbolzen 69 gegen die Kraft der Feder 76 aus einer Verriegelungsposition. Entsprechendes gilt für das zweite Lager bzw. die zweite Lagerhälfte 38.

Die Führung des Winkels 74 bei einem Ausziehen sowie dessen Halt an dem Haltewinkel 71 wird durch eine ein Langloch 77 durchsetzende, an dem Haltewinkel 71 festgelegte Schraube 78 sichergestellt. Der Weg des Auszuges wird durch einen Anschlag 81, festgelegt an dem Winkel 74, noch begrenzt, so dass die Bowdenzüge 79,80 nicht über Gebühr ausgezogen werden.

### Bezugszeichenliste:

- 1.: Tisch
- 2.: Platte
- 3.: Tischbein
- 4.: Tischbein
- 5.: Fuß
- 6.: Fuß
- 7.: Rolle
- 8.: Rolle
- 9.: Wanne
- 10.: Lager
- 11.: Lager
- 12.: Handhabe
- 13.: Pfeil
- 14.: Quertraverse
- 15.: Quertraverse
- 16.: Tischplatte
- 17.: Tisch
- 18.: Rahmen
- 19.: Rahmenteil
- 20.: Rahmenteil
- 21.: Lager
- 22.: Lager
- 23.: Tischbein
- 24.: Tischbein
- 25.: Handhabe
- 26.: Rahmenteil
- 27.: Abdeckung
- 28.: Gestänge
- 29.:
- 30.: Nut
- 31.: Nut
- 32.: T-Nutenstein
- 33.: T-Nutenstein
- 34.: Schraube
- 35.: Endstopfen
- 36.: Endstopfen
- 37.: Lagerhälfte
- 38.: Lagerhälfte
- 39.: Schraube
- 40.: Gewindebohrung
- 41.:
- 42.: Lager
- 43.: Lagerhälfte
- 44.: Lagerhälfte
- 45.: Drehzapfen
- 46.: Achse
- 47.: Aufnahme
- 48.: Hülse
- 49.: Schwenkachse
- 50.: Mittellinie
- 51.: Oberfläche
- 52.: Oberfläche
- 53.: Nut
- 54.: Gleitring
- 55.: Schraube
- 56.: Gewindebohrung
- 57.: Gegenlagerplatte
- 58.: Kappe
- 59.: Nase
- 60.: Nase
- 61.: Schraube
- 62.: Verriegelung
- 63.: Verriegelungsbolzen
- 64.: Aufnahme
- 65.: Pfeil
Ausziehrichtung
- 66.: Feder
- 67.: Abdeckung
- 68.: Handhabe
- 69.: Verriegelungsbolzen
- 70.: Winkelblech
- 71.: Haltewinkel
- 72.: T-Nutenstein
- 73.: Schraube
- 74.: Winkel
- 75.: Handgriff
- 76.: Feder
- 77.: Langloch
- 78.: Schraube
- 79.: Bowdenzug
- 80.: Bowdenzug
- 81.: Anschlag

### Bezugszeichenliste:

- 1.: Tisch
- 2.: Platte
- 3.: Tischbein
- 4.: Tischbein
- 5.: Fuß
- 6.: Fuß
- 7.: Rolle
- 8.: Rolle
- 9.: Wanne
- 10.: Lager
- 11.: Lager
- 12.: Handhabe
- 13.: Pfeil
- 14.: Quertraverse
- 15.: Quertraverse
- 16.: Tischplatte
- 17.: Tisch
- 18.: Rahmen
- 19.: Rahmenteil
- 20.: Rahmenteil
- 21.: Lager
- 22.: Lager
- 23.: Tischbein
- 24.: Tischbein
- 25.: Handhabe
- 26.: Rahmenteil
- 27.: Abdeckung
- 28.: Gestänge
- 29.:
- 30.: Nut
- 31.: Nut
- 32.: T-Nutenstein
- 33.: T-Nutenstein
- 34.: Schraube
- 35.: Endstopfen
- 36.: Endstopfen
- 37.: Lagerhälfte
- 38.: Lagerhälfte
- 39.: Schraube
- 40.: Gewindebohrung
- 41.:
- 42.: Lager
- 43.: Lagerhälfte
- 44.: Lagerhälfte
- 45.: Drehzapfen
- 46.: Achse
- 47.: Aufnahme
- 48.: Hülse
- 49.: Schwenkachse
- 50.: Mittellinie
- 51.: Oberfläche
- 52.: Oberfläche
- 53.: Nut
- 54.: Gleitring
- 55.: Schraube
- 56.: Gewindebohrung
- 57.: Gegenlagerplatte
- 58.: Kappe
- 59.: Nase
- 60.: Nase
- 61.: Schraube
- 62.: Verriegelung
- 63.: Verriegelungsbolzen
- 64.: Aufnahme
- 65.: Pfeil
Ausziehrichtung
- 66.: Feder
- 67.: Abdeckung
- 68.: Handhabe
- 69.: Verriegelungsbolzen
- 70.: Winkelblech
- 71.: Haltewinkel
- 72.: T-Nutenstein
- 73.: Schraube
- 74.: Winkel
- 75.: Handgriff
- 76.: Feder
- 77.: Langloch
- 78.: Schraube
- 79.: Bowdenzug
- 80.: Bowdenzug
- 81.: Anschlag

## Patentansprüche

1. Tisch mit einer um eine verriegelbare Schwenkachse verschwenkbaren Tischplatte und mit zwei zentral angeordneten Tischbeinen (3,4; 23,24), die jeweils oberseitig über ein Lager (10,11; 21,22) an einem die Tischplatte (2;16) tragenden Rahmenteil (9;18) angebunden sind, **dadurch gekennzeichnet, dass** ein Rahmenteil (9, 19, 20) mit wenigstens einer Lagerhälfte (37,38) versehen ist, dass die Lagerhälfte (37,38) einen frei vorstehenden Drehzapfen (45) aufweist, dass die Achse (46) des Drehzapfens (45) gegenüber einer Mittellinie (50) des Tischs (1;17) zweifach angestellt ist, dass jedes Tischbein oberseitig eine zweite Lagerhälfte (44) aufweist und dass jede tischbeinfeste Lagerhälfte (44) eine Aufnahme (47) für eine drehbare Aufnahme des Drehzapfens (45) aufweist.

2. Tisch nach Anspruch 1, **dadurch gekennzeichnet, dass** ein die Tischbeine (23,24) verbindender Rahmen (18) umlaufend ausgebildet ist und dass zwei quer zu der Schwenkachse orientierte Rahmenteile (19,20) jeweils längsseits mit einer Lagerhälfte versehen sind

3. Tisch nach Anspruch 1, **dadurch gekennzeichnet, dass** ein die Tischbeine (3,4) verbindender Rahmen als eine die Tischplatte (2) tragende, zentrale Wanne (9) ausgebildet ist und dass die Wanne (9) jeweils endseitig mit einer Lagerhälfte (37,38) versehen ist.

4. Tisch nach einem oder mehreren der vorangehenden Ansprüche, **dadurch gekennzeichnet, dass** die Schwenkachse schräg im Raum liegend angeordnet ist.

5. Tisch nach einem oder mehreren der vorangehenden Ansprüche, **dadurch gekennzeichnet, dass** beide Lagerhälften (43,44) gegenüberliegende, parallele Oberflächen (51,52) aufweisen, auf denen der Drehzapfen (45) und seine Aufnahme (47) senkrecht stehen.

6. Tisch nach einem oder mehreren der vorangehenden Ansprüche, **dadurch gekennzeichnet, dass** in wenigstens einem Rahmenteil (9;19,20,26) eine Kraft-Übertragungsvorrichtung vorgesehen ist, dass an die Kraft-Übertragungsvorrichtung eine Handhabe (12; 25) angeschlossen ist und dass durch die Betätigung der Handhabe (12,25) gegen die Kraft wenigstens einer Feder die Verriegelung der Schwenkachse für ein Verschwenken der Tischplatte (2;16) aufgehoben wird.

7. Tisch nach Anspruch 6, **dadurch gekennzeichnet, dass** durch die Kraft der wenigstens einen Feder (76) nach Entlastung der Handhabe (68) eine automatische Verriegelung der Schwenkachse in vorgegeben Vorzugstellungen erfolgt.

8. Tisch nach einem oder mehreren der vorangehenden Ansprüche 6 bis 7, **dadurch gekennzeichnet, dass** wenigstens ein rahmenfest geführter Verriegelungsbolzen (63) vorgesehen ist, der mittels der Kraft-Übertragungsvorrichtung aus einer tischbeinfesten Aufnahme (64) ausziehbar ist.

9. Tisch nach einem oder mehreren der vorangehenden Ansprüche 6 bis 8, **dadurch gekennzeichnet, dass** die Ausziehrichtung (65) des Verriegelungsbolzens (63) parallel zu einer Achse (46) angeordnet ist.

10. Tisch nach einem oder mehreren der vorangehenden Ansprüche 6 bis 9, **dadurch gekennzeichnet, dass** die Ausziehrichtung (65) des Verriegelungsbolzens (63) senkrecht auf den parallelen Oberflächen (51,52) der Lagerhälften (43,44) steht.

11. Tisch nach einem oder mehreren der vorangehenden Ansprüche 5 bis 10, **dadurch gekennzeichnet, dass** wenigstens eine der gegenüberliegenden Oberflächen (51) eine ringförmig umlaufende Nut (53) für die Aufnahme eines Gleitrings (54) aufweist.

12. Tisch nach einem oder mehreren der vorangehenden Ansprüche, **dadurch gekennzeichnet, dass** der Drehzapfen (45) eine zentrale Gewindebohrung (56) aufweist für ein Verschrauben mit einer tischbeinfesten Gegenlagerplatte (57).

13. Tisch nach einem oder mehreren der vorangehenden Ansprüche, **dadurch gekennzeichnet, dass** die Platte (2) auf wannenfesten Quertraversen (14,15) aufliegt.

14. Tisch nach einem oder mehreren der vorangehenden Ansprüche, **dadurch gekennzeichnet, dass** die Quertraversen (14,15) über die Längserstreckung der Wanne (9) frei positionierbar sind.

## Claims

1. A table with a table top which can be swiveled about a lockable swivel axis, and with two centrally arranged table legs (3, 4; 23, 24), each of them connected on the upper side by means of a bearing (10, 11; 21, 22) to a frame part (9; 18) carrying the table top (2; 16), **characterized in that** a frame part (9, 19, 20) is provided with at least one bearing half (37, 38), that the bearing half (37, 38) has a freely projecting pivot pin (45), that the axis (46) of the pivot pin (45) is double-angled with respect to a center line (50) of the table (1; 17), that each table leg has on the upper side a second bearing half (44), and that each bearing half (44) fixed on the table leg has a receptacle (47) for rotatably receiving the pivot pin (45).

2. The table according to claim 1, **characterized in that** a frame (18) connecting the table legs (23, 24) is formed in a circumferential manner and that each of two frame parts (19, 20), which are oriented transversely to the swivel axis, are provided alongside with one bearing half.

3. The table according to claim 1, **characterized in that** a frame connecting the table legs (3, 4) is formed as a central tray (9) carrying the table top (2), and that the tray (9) is provided on each of its end sides with one bearing half (37, 38).

4. The table according to one or more of the preceding claims, **characterized in that** the swivel axis is arranged in an angled position in the space.

5. The table according to one or more of the preceding claims, **characterized in that** both bearing halves (43, 44) have opposing, parallel surfaces (51, 52) to which the pivot pin (45) and its receptacle (47) are perpendicular.

6. The table according to one or more of the preceding claims, **characterized in that** in at least one frame part (9; 19, 20, 26), a force-transmitting device is provided, that a handle (12; 25) is connected to the force-transmitting device, and that by means of actuating the handle (12, 25) against the force of at least one spring, the locking of the swivel axis for swiveling the table top (2; 16) is unlocked.

7. The table according to claim 6, **characterized in that** by means of the force of the at least one spring (76), after releasing the handle (68), an automatic locking of the swivel axis in predetermined preferred positions takes place.

8. The table according to one or more of the preceding claims 6 to 7, **characterized in that** at least one locking pin (63) is provided which is securely guided on the frame side and which can be pulled out of the receptacle (64) fixed on the table leg by means of the force-transmitting device.

9. The table according to one or more of the preceding claims 6 to 8, **characterized in that** the pull-out direction (65) of the locking bolt (63) is arranged parallel to an axis (46).

10. The table according to one or more of the preceding claims 6 to 9, **characterized in that** the pull-out direction (65) of the locking bolt (63) is perpendicular to the parallel surfaces (51, 52) of the bearing halves (43, 44).

11. The table according to one or more of the preceding claims 5 to 10, **characterized in that** at least one of the opposing surfaces (51) has an annular circumferential groove (53) for receiving a sliding ring (54).

12. The table according to one or more of the preceding claims, **characterized in that** the pivot pin (45) has a central threaded hole (56) for screwing it to a thrust support plate (57) fixed on the table leg.

13. The table according to one or more of the preceding claims, **characterized in that** the plate (2) rests on cross beams (14, 15) fixed on the tray.

14. The table according to one or more of the preceding claims, **characterized in that** the cross beams (14, 15) can be freely positioned along the longitudinal extension of the tray (9).

## Revendications

1. Table comportant un plateau de table pouvant pivoter autour d'un axe verrouillable et deux pieds de table disposés au centre (3, 4 ; 23, 24) qui sont rattachés respectivement par le haut par un palier (10, 11 ; 21, 22) à un élément de châssis (9 ; 18) supportant le plateau de table (2 ; 16), **caractérisé en ce qu'**un élément de châssis (9, 19, 20) est pourvu d'au moins un demi-palier (37, 38), que ce demi-palier (37, 38) présente un pivot librement proéminent (45), que l'axe (46) du pivot (45) est réglé doublement par rapport à une ligne centrale (50) de la table (1 ; 17), que chaque pied de table présente au niveau supérieur un deuxième demi-palier et que chaque demi-palier (44) fixe sur le pied de la table présente un support (47) destiné à recevoir le pivot (45) en rotation.

2. Table selon la revendication 1, **caractérisée en ce qu'**un châssis (18) reliant les pieds de table (23, 24) est réalisé sur la périphérie et que deux éléments de châssis (19, 20) orientés transversalement par rapport à l'axe de pivotement sont respectivement pourvus longitudinalement d'un demi-palier.

3. Table selon la revendication 1, **caractérisée en ce qu'**un châssis (18) reliant les pieds de table (3, 4) est réalisé sous forme d'un bac central (9) supportant le plateau de table (2) et que le bac (9) est respectivement pourvu à son extrémité d'un demi-palier (37, 38).

4. Table selon une ou plusieurs des revendications précédentes, **caractérisée en ce que** l'axe de pivotement est disposé à l'oblique dans l'espace.

5. Table selon une ou plusieurs des revendications précédentes, **caractérisée en ce que** les deux demi-paliers (43, 44) présentent des surfaces parallèles opposées (51, 52) sur lesquelles le pivot (45) et son support (47) se dressent verticalement.

6. Table selon une ou plusieurs des revendications précédentes, **caractérisée en ce que**, dans au moins un élément de châssis (9 ; 19, 20, 26), est prévu un dispositif de transmission de force, qu'une manette (12, 25) est raccordée au dispositif de transmission de force et que le verrouillage de l'axe de pivotement pour faire pivoter le plateau de table (2 ; 16) est suspendu par actionnement de la manette (12, 25) à l'encontre de la force d'au moins un ressort.

7. Table selon la revendication 6, **caractérisée en ce que**, sous la force de l'au moins un ressort (76), après délestage de la manette (68), il y a un verrouillage automatique de l'axe de pivotement dans des positions préférentielles prédéfinies.

8. Table selon une ou plusieurs des revendications précédentes 6 à 7, **caractérisée en ce qu'**il est prévu au moins une cheville de verrouillage (63) guidée fixement sur le châssis et qui peut être extraite au moyen d'un dispositif de transmission de force d'un support (64) fixé au pied de table.

9. Table selon une ou plusieurs des revendications précédentes 6 à 8, **caractérisée en ce que** le dispositif d'extraction (65) de la cheville de verrouillage (63) est disposé parallèlement à un axe (46).

10. Table selon une ou plusieurs des revendications précédentes 6 à 9, **caractérisée en ce que** le dispositif d'extraction (65) de la cheville de verrouillage (63) se dresse verticalement sur les surfaces parallèles (51, 52) des demi-paliers (43, 44).

11. Table selon une ou plusieurs des revendications précédentes 5 à 10, **caractérisée en ce qu'**au moins une des surfaces opposées (51) présente une rainure périphérique annulaire (53) destinée à recevoir une bague de glissement (54).

12. Table selon une ou plusieurs des revendications précédentes, **caractérisée en ce que** le pivot (45) présente un alésage fileté central (56) à visser à une plaque de contre-palier fixée au pied de table.

13. Table selon une ou plusieurs des revendications précédentes, **caractérisée en ce que** la plaque (2) repose sur des traverses fixées au bac (14, 15).

14. Table selon une ou plusieurs des revendications précédentes, **caractérisée en ce que** les traverses (14, 15) peuvent être positionnées librement sur l'extension longitudinale du bac (9).
